# EUROPÄISCHE PATENTSCHRIFT

(11) **EP 1 218 612 B1**
(45) Veröffentlichungstag und Bekanntmachung des Hinweises auf die Patenterteilung: **10.08.2005**
(21) Anmeldenummer: 00969380.5
(22) Anmeldetag: 02.10.2000
(51) Int. Cl.: E05B 65/20, E05B 7/00, E05B 17/22

(54) **VORRICHTUNG ZUR BETÄTIGUNG EINES ELEKTRONISCHEN SCHLIESSSYSTEMS UND/ODER EINES IN EINER TÜR, EINER KLAPPE OD. DGL. EINGEBAUTEN SCHLOSSES, INSBESONDERE BEI EINEM FAHRZEUG**
DEVICE FOR ACTUATING AN ELECTRONIC LOCKING SYSTEM AND/OR A LOCK INTEGRATED IN A DOOR, A FLAP OR THE LIKE, ESPECIALLY IN A MOTOR VEHICLE
DISPOSITIF POUR ACTIONNER UN SYSTEME DE FERMETURE ELECTRONIQUE ET/OU UNE SERRURE INCORPOREE DANS UNE PORTE, UN VOLET OU SIMILAIRE, NOTAMMENT SUR UN VEHICULE

(30) Priorität: 05.10.1999 DE 19947977
(43) Veröffentlichungstag der Anmeldung: 03.07.2002
(73) Patentinhaber: Huf Hülsbeck & Fürst GmbH & Co. KG, 42551 Velbert (DE)
(72) Erfinder: MATHOFER, Reinhold, 42489 Wülfrath (DE)
(74) Vertreter: Mentzel, Norbert, Dipl.-Phys.
(86) Internationale Anmeldenummer: PCT/EP2000/009633
(87) Internationale Veröffentlichungsnummer: WO 2001/025575

(56) Entgegenhaltungen:
- DE-A- 19 633 894

## Beschreibung

Die Erfindung richtet sich auf eine Vorrichtung der im Oberbegriff des Anspruches 1 genannten Art. Der auf einer Türaußenseite angeordnete Griff besitzt in der Regel zwei Ansätze, welche Öffnungen in der Tür durchsetzen, und aus der rückwärtigen Seite des Türbleches herausragen. Der eine Ansatz kann dabei eine Lagerstelle aufweisen, für eine Schwenklagerung des Griffes an einem auf der Türrückseite fest angebrachten Lagerbock, der dazu komplementäre Gegenlagerstellen besitzt. Dieser erste Ansatz dient also als Lageransatz des Griffes.

Der zweite Ansatz des Griffes dient zunächst als weitere Festhaltung des Griffes an der Tür. Der zweite Ansatz kann ferner derart ausgestaltet sein, daß er bei einer Betätigung des Griffes mit Schloßgliedern auf der Türinnenseite zusammenwirkt. Über diesen Arbeitsansatz kann also ein Schloß nach einer Betätigung des Griffes betätigt werden. Die Montage des Griffs erfolgt von den Türaußenseiten her, wo sowohl der Lageransatz als auch der Arbeitsansatz durch die jeweiligen Öffnungen in der Tür hindurchgeführt werden, bis sie auf der Türinnenseite ihre vorgeschriebene Lage im Bereich des Lagerbocks einerseits und im Bereich der Schloßglieder andererseits einnehmen. Um das zu erreichen, ist bei der Montagebewegung durch die Türöffnung hindurch eine bestimmte Bewegungsfolge des Griffes erforderlich.

Bei einer aus der DE 196 33 894 A1 bekannten Vorrichtung der obigen Art weist der Griff in seinem Griffinnenraum elektronische Bauteile auf, die über eine elektrische Leitung mit einer am Ende des Lageransatzes angeordneten elektrischen Kupplung verbunden sind. Im montierten Zustand des Türgriffes ist die elektrische Kupplung über ein elektrisches Gegenkupplungsteil und eine daran angeschlossene elektrische Steuerleitung mit einer fahrzeugseitigen Elektronik verbunden. Bei diesem bekannten Türgriff sind die griffseitigen Lagerstellen am Lageransatz in unmittelbarer Nachbarschaft des elektrischen Kupplungsteils angeordnet. Bei der Montage des Griffes gemäß der DE 196 33 894 A1 wird das im Lageransatz befindliche elektrische Kupplungsteil in ein, an einem bereits an der Tür anmontierten Träger befindliches elektrisches Gegenkupplungsteil eingesteckt.

Von Nachteil bei dem Gegenstand der 196 33 894 A1 ist dabei, daß er fertigungstechnisch relativ aufwendig ist, und daß spezielle Gegenkupplungsteile verwendet werden müssen.

Aufgabe der vorliegenden Erfindung ist es, eine zuverlässige Vorrichtung der im Oberbegriff des Anspruchs 1 genannten Art zu entwickeln, die die genannten Nachteile vermeidet. Dieses wird erfindungsgemäß durch die im Kennzeichen des Anspruches 1 genannten Maßnahmen erreicht, denen folgende besondere Bedeutung zukommt.

Die Besonderheit der vorliegenden Erfindung liegt darin, das elektrische Kupplungsteil, welches am Lageransatz des Türgriffes angeordnet ist, schwenkbeweglich an diesem anzuordnen.

Vorteilhafterweise kann das elektrische Kupplungsteil zu Beginn der Montage des Türgriffes an der Tür lösbar an dem Lageransatz in einer Ausgangsstellung fixiert werden, so daß das elektrische Kupplungsteil beim Einschieben in das elektrische Gegenkupplungsteil nicht wegschwenkt.

Das elektrische Gegenkupplungsteil kann über ein angeformtes Mittel verfügen, das ein Verschwenken des elektrischen Gegenkupplungsteils in der Ausgangsstellung der Montage verhindert. Dies könnte z. B. eine im Öffnungsbereich des elektrischen Gegenkupplungsteils befindliche Nase sein.

Vorteilhafterweise ist die vorliegende Erfindung dabei fertigungstechnisch realtiv einfach herzustellen. Im Vergleich zu normalen Türgriffen oder daran angeordnetes Kupplungsteil muß lediglich ein Lager an dem Lageransatz des Türgriffes vorgesehen werden. Das Kupplungsteil kann ein handelsübliches elektrisches Kupplungsteil sein, welches lediglich um eine Lagerstelle erweitert worden ist. Ebenso kann das verwendete Gegenkupplungsstück ein lediglich modifiziertes, herkömmliches, handelsübliches Gegenkupplungsstück sein.

Im montierten Zustand hat die vorliegende elektrische Steckkupplung den Vorteil, daß sich die beiden elektrischen Kupplungsteile zueinander bei einer Schwenkbewegung des Griffes nicht relativ zueinander bewegen können. Es kann zu keinem Verschleiß des elektrischen Steckkontaktes kommen.

Ferner ermöglicht die vorliegende Erfindung eine einfache, gleichzeitige Montage der elektrischen Steckkupplung und des Griffes an der Tür.

Bei einer vorteilhaften Ausführungsform der Erfindung ist das elektrische Gegenkupplungsteil über einen Schwenkhebel, der zweifach drehgelagert ist, an dem Trägerteil angeordnet. Eines dieser Lager ist vorzugsweise in einer Stellung sperrbar, so daß in dieser Stellung nur eines der Lager schwenkbeweglich ist. Hierdurch wird ein einfacheres Einführen des elektrischen Kupplungsteils in das elektrische Gegenkupplungsteil bei der Montage des Türgriffes an der Tür gewährleistet.

Weitere Vorteile und Maßnahmen der Erfindung ergeben sich aus den Unteransprüchen, der nachfolgenden Beschreibung und den Zeichnungen. In den Zeichnungen ist die Erfindung in einem Ausführungsbeispiel dargestellt.
Es zeigen:
- Fig. 1: schematisch, einen Längsschnitt durch die an einer Tür eines Fahrzeugs befestigte Vorrichtung, worin eine erste Montagestellung des zu ihr gehörenden Griffs zu erkennen ist,
- Fig. 2: schematisch, einen vergrößerten Ausschnitt aus Fig. 1 gemäß dem strichpunktierten Quadrat II aus Fig. 1,
- Fig. 3: schematisch, einen Längsschnitt entsprechend Fig. 1, mit einer darin dargestellten zweiten Montagestellung der erfindungs-gemäßen Vorrichtung,
- Fig. 4: schematisch, einen Schnitt entsprechend Fig. 1 mit einer darin dargestellten dritten Montagestellung der erfindungsgemäßen Vorrichtung,
- Fig. 5: schematisch, einen Längsschnitt entsprechend Fig. 1, mit einer darin dargestellten vierten Montagestellung der erfindungs-gemäßen Vorrichtung,
- Fig. 6: schematisch, einen Längsschnitt entsprechend Fig. 1, mit einer darin dargestellten fünften Montagestellung der erfindungs-gemäßen Vorrichtung,
- Fig. 7: schematisch, einen Längsschnitt entsprechend Fig. 1, mit einer darin dargestellten End-Montagestellung der erfindungs-gemäßen Vorrichtung,
- Fig. 8: schematisch, einen Schnitt gemäß der Schnittlinie VIII-VIII aus Fig. 6,
- Fig. 9: schematisch, einen Schnitt gemäß der Schnittlinie IX-IX aus Fig. 2.

In den Figuren 1, 2 und 9 ist die erfindungsgemäße Vorrichtung in einer ersten Montagestellung dargestellt. Auf der Rückseite 42 einer Türe 40 ist ein Träger montiert, der in seiner Position mittels einer oder mehrerer Schrauben 29 an dem Türblech festgelegt ist. In der Türe 40 sind mehrere Öffnungen 44, 45, 46 vorgesehen, die während und nach der Montage eines Türgriffes 10 von dessen vorderen und hinteren Ansatz 11, 12 durchsetzt werden.

Der Türgriff 10 weist ein Griffinneres 19 auf, in dem sich elektronische Bauteile befinden, die mit einer Steuerelektronik eines Schließsystems oder ähnlichem zusammenwirkt. Am vorderen Ende des Türgriffes ist ein als Lageransatz ausgebildeter Ansatz 11 an den Türgriff 10 angeformt. An diesem Lageransatz 11 befindet sich eine Lagerstelle 51, die, im montierten Zustand des Türgriffes 10, mit einer Lagerstelle 52 des Trägerteils 20 zusammenwirkt. Das Trägerteil 20 weist hierzu einen Lagerbock 21 auf, an dem die Gegenlagerstelle 52 angeordnet ist. In der dargestellten Ausführungsform ist der Türgriff in der Lagerstelle 51, 52 im montierten Zustand verschwenkbar festgelegt. An dem Lageransatz 11 ist ferner ein elektrisches Kupplungsteil 31 einer elektrischen Steckverbindung 30 angeordnet. Das elektrische Kupplungsteil 31 ist über ein Schwenklager 71, welches aus einem im Lageransatz 11 befindlichen Lagerloch 17 und einer an dem elektrischen Kupplungsteil 31 befindlichen Drehlagerachse 36 besteht, schwenkbar an dem Lageransatz 11 gelagert. Die Drehlagerachse 36 ist dabei über einen U-förmigen Lageransatz 35 mit dem elektrischen Kupplungsteil 31 verbunden. Das elektrische Kupplungsteil weist ferner Angriffsstellen 37 auf, in die Haltemittel 13 des Lageransatzes 11 eingreifen können. In den Figuren 1, 2 und 9 dargestellt ist eine erste Montagestellung des Türgriffes 10, in der sich das elektrische Kupplungsteil 31 in dieser Haltestellung 77 befindet.

Das elektrische Kupplungsteil 31 ist über eine Anschlußleitung 18 mit den elektronischen Bauteilen im Griffinneren 19 elektrisch verbunden.

An dem Trägerteil 20 sind zwei Haltestege 20' angeordnet, an denen verschwenkbar und verschieblich das elektrische Gegenkupplungsteil 32 der elektrischen Steckverbindung 30 gehalten ist.

Der detaillierte Aufbau und die Anordnung des elektrischen Gegenkupplungsteils 32 am Haltesteg 20' des Trägerteils 20 ist aus den Figuren 2 und 8 zu entnehmen. Im Bereich der Türöffnung 44, durch die der Lageransatz 11 des Türgriffes 10 durch die Türe 40 hindurchgeführt wird, ist an dem Trägerteil 20 zu beiden Seiten der Türöffnung 44 parallel zur Verlaufrichtung des Griffes ein Haltesteg 20' als Fortsatz des Trägerteils 20 ausgebildet. Bei diesen Haltestegen 20' ist je ein Lagerauge 28 und eine daran angeformte Kulisse 27 vorgesehen. Das Lagerauge 28 dient der Verschwenkbarkeit eines Lagerzapfens 24 an einem Schwenkhebel 22. Ein rückwärtiger Teil dieses Lagerzapfens 24 an dem Schwenkhebel 22 ist als Kulissenstein 26 ausgebildet. Der Lagerzapfen 24 mit dem Kulissenstein 26 kann zwei Stellungen 75 und 76 aufweisen. In der ersten Stellung des Lagerzapfens 24 ist der Kulissenstein 26 in der Kulisse 27 am Haltesteg 20' befindlich. Eine Schwenkbewegung an dem aus Lagerauge 28 und Lagerzapfen 24 gebildeten Lager 73 ist nicht möglich. In einer zweiten Stellung 76 des Lagerzapfens 24 in dem Lagerauge 28 ist der Kulissenstein 26 aus der Kulisse 27 herausgefahren und der Lagerzapfen 24 gänzlich im Lagerauge 28 befindlich, und in diesem drehbeweglich. Das Lager 73 ist nunmehr verschwenkbar. An dem Schwenkhebel 22 ist, an seiner zweiten Schwenkhebelseite, ein Lagerauge 23 angeordnet, in dem der Lagerstift 39 des elektrischen Gegenkupplungsteils 32 steckt. Der Lagerstift 39 und das Lagerauge 23 bilden das Lager 74, an dem das elektrische Gegenkupplungsteil 32 verschwenkbar angeordnet ist. Die Lager 73 und 74 bilden zusammen einen über den Schwenkhebel 22 definiertes Doppelschwenklager 72. An dem elektrischen Gegenkupplungsteil 32 ist eine Versorgungs- und Steuerleitung 38 angeordnet, über die das elektrische Gegenkupplungsteil 32 mit einer Steuerelektronik verbunden ist.

Die Montage der erfindungsgemäßen Vorrichtung wird in mehreren Bewegungsabläufen durchgeführt. In Fig. 1 ist ein erster Bewegungsablauf bei der Montage dargestellt. Der Türgriff 10 wird zunächst entsprechend der Richtung des Einschubpfeils 53 mit seinem Lageransatz 11 in die Türöffnung 44 eingeführt und dabei das elektrische Kupplungsteil 31 entsprechend der Pfeilrichtung 60 in das elektrische Gegenkupplungsteil 32 eingesteckt. Das Lager 74 ist während dieses Vorgangs durch den in der Kulisse 27 befindlichen Kulissenstein 26 blockiert.

In Fig. 3 ist die nach diesem ersten Montageschritt erreichte Stellung dargestellt. Das elektrische Kupplungsteil 31 und die elektrische Gegenkupplung 32 bilden zusammen die elektrische Steckverbindung 30, in der eine Kontaktierung über die Stiftkontakte 33 und die Buchsenkontakte 34, die ineinander gesteckt sind, erreicht wird. Die beiden Kupplungsteile 31, 32 sind dabei über Kupplungsmittel 31' und Gegenkupplungsmittel 32' aneinander festgelegt. Diese Verbindung kann zu Reparaturzwecken oder ähnlichem auch wieder gelöst werden.

Fig. 3 ist nun eine weitere Montagerichtung des Türgriffes 10 dargestellt. Entsprechend der dargestellten Drehbewegung entsprechend dem Drehpfeil 54 wird der Ansatz/Arbeitsansatz 12 des Türgriffes 10 in die Türöffnung 45 der Türe 40 von deren Außenseite 41 her eingeschwenkt. Dabei wird das Lager 71 in Drehrichtung 54' bewegt, und das Haltemittel 13 in Pfeilrichtung 54" aus der Angriffsstelle 37 des elektrischen Kupplungsteils 31 ausgerastet. Das elektrische Kupplungsteil 31 und somit die elektrische Steckverbindung 30 befinden sich nun in der Freigabestellung 78.

Am Ende dieser Montagebewegung befindet sich das vordere Ende des Arbeitsansatzes 12 des Türgriffes 10 kurz hinter der Türöffnung 45, wie in Fig. 4 dargestellt. Von dieser Stellung aus wird der Türgriff 10 entsprechend der Drehpfeilrichtung 55 weiter geschwenkt. Dabei liegt die rückwärtige Fläche 14 des Lageransatzes 11 an dem Anschlag 50 des Trägerteils 20 an und wird dabei Knie eines Kniehebels. Der Lageransatz 11 wird dabei in Pfeilrichtung 55" am Anschlag 50 verschwenkt. Aufgrund dieser Verschwenkung wird eine laterale Bewegung 55' auf den Lagerzapfen 24 und seinen Kulissenstein 26 ausgeübt, der hierdurch aus der Kulisse 27 herausfährt.

In Fig. 5 ist die erreichte Position des Türgriffes 10 an der Tür 40 nach der Montagebewegung 55 dargestellt. Dort ist ersichtlich, daß der Lagerzapfen 24 nunmehr gänzlich im Lagerauge 28 befindlich ist und derart nun ebenfalls drehbeweglich ist. In Fig. 5 ist ferner die weitere Montagebewegung des Türgriffes 10 dargestellt. Entsprechend dem Pfeil 56 wird der Türgriff 10 weiter in die Tür hineinbewegt. Dabei erfolgt am Lager 71 eine Drehung entsprechend der Drehrichtung 56". Die Drehung des Lagers 73 ist mit dem Pfeil 56' angegeben. Entsprechend der Exzentrizität des Schwenkhebels 22 wandert dessen zweite Lagerstelle mit dem Lagerauge 23 nach oben. Das Lager 74 gleicht dabei die Bewegung am Lager 73 aus.

In Fig. 6 ist wiederum die Endposition der Montagebewegung 56 dargestellt. Der Griff liegt nun an der Türe 40 an.

Der Türgriff 10 wird nunmehr entsprechend der Montagebewegung 54 entlang der Mulde 43 der Tür 40 in Pfeilrichtung 57 verschoben. Dabei kommt es zu einer Drehung 57' am Lager 73. Entsprechend der Exzentrizität des Schwenkhebels 22 wandert dessen zweite Lagerstelle mit dem Lagerauge 23 wieder nach unten. Die Lager 71, 74 sorgen dabei wiederum für einen fließenden Verschwenkvorgang. Am Ende dieser letzten Montagebewegung ist das Lagerauge 15 um das Gegenlager 25 herumgefahren und umgreift dieses. Der Arbeitsansatz 12 des Türgriffes 10 hinterfährt das Schloßglied 16, über welches, mittels des Türgriffes 10, ein Schloß betätigt werden kann. Zur weiteren Festsetzung des Türgriffes 10 ist nun noch der Zylinderturm 61 und der Schließzylinder 62 in die Türöffnung 46 eingesteckt, wodurch ein Zurückfahren des Türgriffes 10 entgegen der Montagebewegung 57 nicht mehr möglich ist.

Es bleibt hier noch anzumerken, daß anstelle des Zylinderturms 61 und Schließzylinders 62 auch eine Blindkappe eingesteckt werden kann, wie es z. B. bei vollautomatischen Schließsystemen, die keine mechanische Stellbewegung mehr benötigen, der Fall ist. Über das dargestellte Steuerglied 63 kann das Schließsystem/Schloß mittels einer Betätigung des Schließzylinders 62 gesichert oder entsichert werden.

Es bleibt noch anzumerken, daß die vorliegende Erfindung nicht auf das dargestellte Ausführungsbeispiel beschränkt ist. Vielmehr sind noch andere Ausführungsformen denkbar. So kann z. B. anstelle des Doppelschwenklagers 72 auch eine Kulisse an dem Haltesteg 20' vorgesehen sein, an der das elektrische Gegenkupplungsteil 32 direkt gelagert ist (hier nicht zeichnerisch dargestellt).

Ebenso kann an dem elektrischen Gegenkupplungsteil 32 in Richtung des Arbeitsansatzes 12 noch eine Nase angeformt sein, die das elektrische Gegenkupplungsteil 32 bei dem Einstecken des elektrischen Kupplungsteils in Position hält (hier nicht zeichnerisch dargestellt).

Anstelle des Kulissensteins 26 und der Kulisse 27 können auch andere Mittel zur Festsetzung eines Lagers vorgesehen sein.

### Bezugszeichenliste :

- 10: Griff (Ruhestellung)
- 11: Ansatz/Lageransatz
- 12: Ansatz/Arbeitsansatz
- 13: Haltemittel
- 14: rückwärtige Fläche von 11
- 15: Lagerauge von 11
- 16: Schloßglied (Ruhelage)
- 17: Lagerloch in 11
- 18: Anschlußleitung für 31
- 19: Griffinneres von 10
- 20: Trägerteil
- 20': Haltesteg von 20
- 21: ortsfester Lagerbock von 20
- 22: Schwenkhebel
- 23: Lagerauge in 22
- 24: Lagerzapfen an 22
- 25: Gegenlager zu 15
- 26: Kulissenstein an 22
- 27: Kulisse
- 28: Lagerauge in 20'
- 29: Schraube in 20
- 30: elektrische Steckverbindung
- 31: elektrischer Kupplungsteil von 30
- 31': Kupplungsmittel
- 32: elektrischer Gegenkupplungsteil von 30 (Ruhestellung)
- 32': Gegenkupplungsmittel
- 33: Stiftkontakt in 32
- 34: Buchsenkontakt in 31
- 35: U-förmiger Lageransatz
- 36: Drehlagerachse an 35
- 37: Angriffsstelle für 13
- 38: Versorgungs- und Steuerleitung für 32
- 39: Lagerstift an 32
- 40: Tür, Türblech
- 41: Türaußenseite von 40
- 42: Türinnenseite von 40
- 43: Mulde in 40
- 44: erste Türöffnung für 11
- 45: zweite Türöffnung für 12
- 46: dritte Türöffnung für 61

- 50: Anschlag
- 51: Lagerstelle an 11
- 52: Gegenlagerstelle an 21, 20
- 53: Einschubpfeil (Montagebewegung)
- 54: Drehpfeil (Montagebewegung)
- 54': Drehrichtung Lager 71
- 54": Ausrastbewegung von 13
- 55: Drehpfeil (Montagebewegung)
- 55': Ausschubbewegung von 26
- 55": Drehbewegung am Anschlag 50
- 56: Pfeil (Montagebewegung)
- 56': Drehrichtung, Lager 73
- 56": Drehrichtung, Lager 71
- 57: letzte Schubbewegungsphase (Montagebewegung)
- 57': Drehbewegung an dem Lager 73

- 60: Pfeil für Steckrichtung von 31 in 32
- 61: Zylinderturm
- 62: Schließzylinder von 61
- 63: Steuerglied von 62

- 71: Schwenklager
- 72: Doppelschwenklager
- 73: Lager
- 74: Lager
- 75: 1. Stellung des Lagerzapfens 24
- 76: 2. Stellung des Lagerzapfens 24
- 77: Haltestellung des elektrischen Kupplungsteils (31)
- 78: Freigabestellung des elektrischen Kupplungsteils (31)

## Patentansprüche

1. Vorrichtung zur Betätigung eines elektronischen Schließsystems und /oder eines in einer Tür (40), einer Klappe od. dgl. eingebauten Schlosses, insbesondere bei einem Fahrzeug,
mit einem an einer Türaußenseite (41) angeordneten Griff (10), der einen Ansatz (11) aufweist, der eine Öffnung (44) in der Tür (40) durchsetzt, und auf der Türinnenseite (42) herausragt und, als Lageransatz (11) dienend, Lagerstellen (51) aufweist und mit einem an der Türinnenseite (42) angeordneten Trägerteil (20), der einen Lagerbock (21) trägt, der Gegenlagerstellen (52) für die griffseitigen Lagerstellen (51) besitzt,
und der Griff (10) einen Griffinnenraum (19) aufweist, in dem elektrische und/oder elektronische Mittel angeordnet sind, die über Leitungen (18, 38) und einer elektrischen Steckverbindung (30) mit einer Steuerelektronik verbunden sind, wobei der eine elektrische Kupplungsteil (31) der elektrischen Steckverbindung (30) am Lageransatz (11) des Griffs (10) angeordnet ist,
wobei der Griff (10) mit seinem Lageransatz (11) von der Türaußenseite (41) aus montierbar ist,
und wobei der, dem Trägerteil (20) zugeordnete elektrische Gegenkupplungsteil (32) der elektrischen Steckverbindung (30) verschwenkbar und/oder verschieblich an dem Trägerteil (20) angeordnet ist.
**dadurch gekennzeichnet,**
**dass** der, dem Griff (10) zugeordnete elektrische Kupplungsteil (31) über ein Schwenklager (71) an dem Lageransatz (11) des Griffes (10) angeordnet ist.

2. Vorrichtung nach Anspruch 1, **dadurch gekennzeichnet, daß** der, dem Trägerteil (20) zugeordnete Gegenkupplungsteil (32) über ein Schwenklager (71) an dem Trägerteil (20) angeordnet ist.

3. Vorrichtung nach Anspruch 1 oder 2, **dadurch gekennzeichnet, daß** der, dem Trägerteil (20) zugeordnete Gegenkupplungsteil (32) über ein Doppelschwenklager (72) an dem Trägerteil (20) angeordnet ist.

4. Vorrichtung nach Anspruch 1, **dadurch gekennzeichnet, daß** der, dem Trägerteil (20) zugeordnete Gegenkupplungsteil (32) über eine Kulisse (27) an dem Trägerteil (20) angeordnet ist.

5. Vorrichtung nach einem der Ansprüche 1 bis 4, **dadurch gekennzeichnet, daß** an dem Lageransatz (11) Haltemittel (13) vorgesehen sind, die lösbar an Angriffsstellen (37) des elektrischen Kupplungsteiles (31) angreifen.

6. Vorrichtung nach Anspruch 3, **dadurch gekennzeichnet, daß** das Doppelschwenklager (72) aus zwei Lagern (73, 74) gebildet ist.

7. Vorrichtung nach Anspruch 6, **dadurch gekennzeichnet, daß** die beiden Lager (73, 74) über einen Schwenkhebel (22) aneinander gekoppelt sind.

8. Vorrichtung nach einem der Ansprüche 1, 3 und 6 bis 7, **dadurch gekennzeichnet, daß** in der einen Hälfte des Schwenkhebels (22) ein Lagerauge (23) angeordnet ist, in welchem ein Lagerstift (39) der elektrischen Gegenkupplung (32) sitzt und derart ein erstes Schwenklager (74) gebildet ist,
und daß an der gegenüberliegenden Hälfte des Schwenkhebels (22) an der dem Trägerteil (20) zugewandten Seite ein Lagerzapfen (24) vorgesehen ist, dessen einer Teil zu einem Kulissenstein (26) ausgeformt ist,
und daß an dem Haltesteg (20') des Trägerteils (20) ein Lagerauge (28) angeordnet ist, in das von einer Seite her eine Kulisse (27) einmündet,
und daß in einer ersten Stellung (75) des Lagerzapfens (24) der Kulissenstein (26) in der Kulisse (27) sitzt und der verbleibende Teil des Lagerzapfens (24) im Lagerauge (28) sitzt,
während in einer zweiten Stellung (76) der Lagerzapfen (24) mit seinem Kulissenstein (26) verschwenkbar im Lagerauge (28) angeordnet ist.

9. Vorrichtung nach Anspruch 1, **dadurch gekennzeichnet, daß** das Schwenklager (71) aus einem am Lageransatz (11) angeordneten Lagerloch (17) und einer an dem unteren Ende des elektrischen Kupplungsteils (31) angeordneten Drehlagerachse (36) besteht.

10. Vorrichtung nach einem der Ansprüche 1 und 5, **dadurch gekennzeichnet, daß** die Haltemittel (13) in einer ersten Haltestellung (77) des elektrischen Kupplungsteils (31) an den Angriffsstellen (37) des elektrischen Kupplungsteils (31) angreifen,
während die Haltemittel (13) in einer zweiten Freigabestellung (78) aus den Angriffsstellen (37) des elektrischen Kupplungsteiles (31) unter Freigabe des elektrischen Kupplungsteils (31) ausgerastet sind.

## Claims

1. Device for actuating an electronic locking system and/or a lock integrated in a door (40), a flap or the like, especially in a motor vehicle,
with a handle (10), arranged on the door outside (41), that has a support (11) that passes through an opening (44) in the door (40) and projects at the door inside (42) and, serving as a bearing support (11), has bearing points (51) and with a carrier part (20) arranged at the door inside (42), that carries a bearing block (21), that has bearing point abutments (52) for the bearing points (51) at the handle side,
and the handle (10) having a handle inner space (19) in which electrical and/or electronic means are arranged, that, via cables (18,38) and an electrical connector (30), are connected to an electronic controller, with the electrical connecting part (30) of the electrical connector (30) being arranged at the bearing support (11) of the handle (10),
with it being possible to fit the handle (10) with its bearing support (11) from the door outside (31),
and with the connector mating part (32) of the electrical connector (30), assigned to the carrier part (20) being arranged so that it can be swivelled and/or slid on the carrier part (20),
**characterized in that**
the electrical connecting part (31) assigned to the handle (10) is mounted at the bearing support (11) of the handle (10) by means of a swivel bearing (71).

2. Device in accordance with claim 1, **characterized in that**, the connector mating part (30) assigned to the carrier part (20) is mounted at the carrier part (20) by means of a swivel bearing (71).

3. Device in accordance with claim 1 or 2, **characterized in that**, the connector mating part (32) assigned to the carrier part (20) is mounted at the carrier part (20) by means of a double swivel bearing (72).

4. Device in accordance with claim 1, **characterized in that**, the connector mating part (32) assigned to the carrier part (20) is arranged at the carrier part (20) by means of a slotted link (27).

5. Device in accordance with one of claims 1 to 4, **characterized in that**, holding devices (13) are provided at the bearing support (11) that detachably engage on the contact points (37) of the connecting part (31).

6. Device in accordance with claim 3, **characterized in that**, the double swivel bearing (72) is formed from two bearings (73,74).

7. Device in accordance with claim 6, **characterized in that**, the two bearings (73,74) are connected to each other by means of a swivel lever (22).

8. Device in accordance with one of claims 1, 3 and 6 to 7, **characterized in that**, a bearing eye (23) is arranged in one half of the swivel lever (22), in which a bearing pin (39) of the electrical mating coupling (32) is seated and in this way forms a first swivel bearing (74),
and that at the opposite half of the swivel lever (22) a bearing spigot (24) is arranged at the side facing towards the bearing part (20), part of which is shaped to form a link block (26)
and that a bearing eye (28) in which a slotted link (27) terminates from one side, is arranged at the retaining web (20') of the carrier part (20),
and that, in a first position (75) of the bearing spigot (24), the link block (26) is seated in the slotted link (27) and the remaining part of the bearing spigot (24) is seated in the bearing eye (28),
whereas in a second position (76), the bearing spigot (24) with its bearing block (26) is swivel-mounted in the bearing eye (28).

9. Device in accordance with claim 1, **characterized in that**, the swivel bearing (71) consists of a bearing hole (17) arranged on the bearing part (11) and a swivel bearing axis (36) arranged at the bottom end of the electrical connecting part (31).

10. Device in accordance with one of claims 1 and 5, **characterized in that**, the retaining devices (13) engage in a first retaining position (77) of the electrical connecting part (31) at the contact points (37) of the electrical connecting part (31),
whereas the retaining device (13) in a second released position (78) is disengaged from the contact points (37) of the electrical connecting part (31), thus releasing the electrical connecting part (31).

## Revendications

1. Dispositif d'actionnement d'un système de fermeture électronique et/ou d'une serrure intégrée dans une portière (40), un volet ou analogue, en particulier dans un véhicule,
avec une poignée (10), disposée en face extérieure de portière (41) et présentant un appendice (11) traversant une ouverture (44) ménagée dans la portière (40), et ressortant de la face intérieure de portière (42), en servant d'appendice de palier (11), présentant des points de tourillonnement (51), et avec une partie support (20), disposée en face intérieure de portière (42) et portant un bloc palier (21) comprenant des points de tourillonnement conjugués (52) pour les points de tourillonnement (51) situés côté poignée,
et la poignée (10) présente un espace intérieur de poignée (19), dans lequel sont disposés des moyens électriques et/ou électroniques, reliés, par l'intermédiaire de lignes (18, 38) et d'une liaison à enfichage électrique (30), à une électronique de commande, où une partie de raccordement électrique (31) de la liaison à enfichage électrique (30) est disposée sur l'appendice de palier (11) de la poignée (10),
la poignée (10) étant susceptible d'être montée, avec son appendice de palier (11), depuis la face extérieure de portière (41),
et où la partie d'accouplement conjuguée électrique (32), associée à la partie support (20), de la liaison électrique à enfichage (30) est disposée de façon permettant un pivotement et/ou une translation sur la partie support (20),
**caractérisé en ce que**
la partie de raccordement électrique (31) associée à la poignée (10) est disposée sur l'appendice de palier (11) de la poignée (10), par l'intermédiaire d'un palier de pivotement (71).

2. Dispositif selon la revendication 1, **caractérisé en ce que** la partie d'accouplement conjuguée (32), associée à la partie support (20), est disposée sur la partie support (20), par l'intermédiaire d'un palier de pivotement (71).

3. Dispositif selon la revendication 1 ou 2, **caractérisé en ce que** la partie d'accouplement conjuguée (32), associée à la partie support (20), est disposée sur la partie support (20) par l'intermédiaire d'un palier de pivotement double (72).

4. Dispositif selon la revendication 1, **caractérisé en ce que** la partie d'accouplement conjuguée (32), associée à la partie support (20), est disposée sur la partie support (20) par l'intermédiaire d'une coulisse (27).

5. Dispositif selon l'une des revendications 1 à 4, **caractérisé en ce que**, sur l'appendice de palier (11) sont prévus des moyens de maintien (13), agissant de façon désolidarisable sur des points d'action (37) de la partie de raccordement électrique (31).

6. Dispositif selon la revendication 3, **caractérisé en ce que** le palier de pivotement double (72) est formé de deux paliers (73, 74).

7. Dispositif selon la revendication 6, **caractérisé en ce que** les deux paliers (73, 74) sont couplés l'un à l'autre par l'intermédiaire d'un levier pivotant (22).

8. Dispositif selon l'une des revendications 1, 3 et 6 à 7, **caractérisé en ce que**, dans une première moitié du levier pivotant (22), est disposé un oeillet de palier (23), dans lequel une tige de palier (39) de l'accouplement conjuguée (32) électrique est montée et, de cette manière, étant formé un premier palier de pivotement (74),
et **en ce que**, sur la moitié opposée du levier de pivotement (22), sur la face tournée vers la partie support (20), est prévu un tourillon de palier (24), dont une partie est façonnée pour créer un patin de coulisse (26),
et **en ce que**, sur la nervure de maintien (20') de la partie support (20), est disposé un oeillet de palier (28), dans lequel d'un côté débouche une coulisse (27),
et **en ce que**, en une première position (75) du tourillon de palier (24), le patin de coulisse (26) est monté dans la coulisse (27) et la partie restante du tourillon de palier (24) est montée dans l'oeillet de palier (28),
tandis que, en une deuxième position (76), le tourillon de palier (24) est disposé, avec son patin de coulisse (26), de façon à pouvoir pivoter dans l'oeillet de palier (28).

9. Dispositif selon la revendication 1, **caractérisé en ce que** le palier de pivotement (71) est formé d'un trou de palier (17), disposé sur l'appendice de palier (11), et d'un axe de palier de rotation (36), disposé à l'extrémité inférieure de la partie de raccordement électrique (31).

10. Dispositif selon l'une des revendications 1 et 5, **caractérisé en ce que**, en une première position de maintien (77) de la partie de raccordement électrique (31), les moyens de maintien (13) agissent sur les points d'action (37) de la partie de raccordement électrique (31),
tandis que, en une deuxième position de libération (78), les moyens de maintien (13) sont dégagés de l'encliquetage avec les points d'action (37) de la partie de raccordement électrique (31), ceci s'accompagnant d'une libération de la partie de raccordement électrique (31).
